# EUROPÄISCHE PATENTSCHRIFT

(11) **EP 1 157 952 B1**
(45) Veröffentlichungstag und Bekanntmachung des Hinweises auf die Patenterteilung: **20.07.2005**
(21) Anmeldenummer: 01111621.7
(22) Anmeldetag: 12.05.2001
(51) Int. Cl.: B65H 19/12, B65H 3/08, B65H 5/08, B65H 67/06, B65G 59/04, B65G 47/91, B66C 1/54, B66C 1/02, B65G 61/00

(54) **Vorrichtung zum Handhaben von Bobinen**
Apparatus for handling spools
Dispositif de manipulation de bobines

(30) Priorität: 25.05.2000 DE 10025848
(43) Veröffentlichungstag der Anmeldung: 28.11.2001
(73) Patentinhaber: Hauni Maschinenbau AG, 21033 Hamburg (DE)
(72) Erfinder: Kiprowski, Carsten, 19306 Neustadt-Glewe (DE)

(56) Entgegenhaltungen:
- DE-A- 3 816 164
- DE-A- 4 041 865
- DE-A- 4 341 925
- DE-A- 19 538 392
- US-A- 5 035 571

## Beschreibung

Die Erfindung betrifft eine Vorrichtung zum Handhaben von aus gewickelten Materialbahnen, insbesondere Hüllmaterialbahnen für Produkte der Tabak verarbeitenden Industrie gebildeten Bobinen, durch Abnahme der Bobinen von einem unter Verwendung von Zwischenlagen gebildeten Bobinenstapel und Überführung der Bobinen an eine einer Verarbeitungseinrichtung zugeordnete Bobinenaufnahme mittels eines um im wesentlichen 90° schwenkbaren und dabei die Kernachse der Bobine aus der vertikalen in die horizontale Lage ausrichtenden Bobinenträgers mit quer zur Kernachse der Bobine anstellbaren Backengreifern.

Hüllmaterialbobinen bestehen im erfindungsgemäßen Sinn aus Papier zum Umhüllen eines Zigarettenstranges oder Filterstranges sowie auch aus Verpackungsmaterial, wie Papier, Karton, Stanniol oder Folie für Tabakartikel, insbesondere Zigaretten bzw. Filterzigaretten.

Der Einsatz von Bobinen-Handhabungsvorrichtungen der eingangs bezeichneten Art hat sich bei einer beispielsweise in der DE-PS 40 41 865 offenbarten Konfiguration der im Verfahrensablauf zusammen wirkenden Komponenten bewährt, bei der flach liegend bzw. mit vertikal ausgerichteter Kernachse an einer Vorratsstation oder auf einer Palette gestapelte Bobinen zu einem maschinenseitigen horizontal ausgerichteten Bobinenaufnahmezapfen überführt werden sollen, indem die erforderliche Umorientierung der Bobinen durch entsprechende Drehantriebe sowie weiträumige Überführungsbewegungen durch entsprechende mehrachsige Linearantriebe realisiert ist.

Nach der EP 0 744 363 A2 ist es bekannt, beim Entpalettisieren von lagenweise gestapelten und durch Zwischenlagen von einander getrennten Packungszuschnitten, derartige Zwischenlagen durch eine spezielle Sauggreiferanordnung zu entfernen.

Aus der DE 195 38 392 A1 ist eine Vorrichtung zur Handhabung von Spulen bekannt, welche mit einem Greifer für Spulen und einem Greifer für zwischen den Spulen angeordnete Zwischenlagen ausgerüstet ist, wobei die Greifer wechselweise zum Einsatz gebracht werden können.

Ferner ist aus der DE 43 41 925 A1 ein Handhabungsgerät für Spulen und Hülsen mit einem Greifer bekannt, welcher eine in Achsrichtung der Spulen bzw. Hülsen verschiebbare Platte aufweist, durch welche die Spulen bzw. Hülsen von dem Greifer abgeschoben werden können.

Der Erfindung liegt die Aufgabe zugrunde, eine Handhabungseinrichtung der eingangs genannten Art zu verbessern und insbesondere deren Effizienz zu erhöhen.

Diese Aufgabe wird erfindungsgemäß dadurch gelöst, dass der Bobinenträger mit einer parallel zur Kernachse der Bobine ausfahrbaren Schubplatte sowie mit auf die Zwischenlage aufsetzenden Sauggreifern ausgestattet ist und dass die Sauggreifer an der Außenfläche der ausfahrbaren Schubplatte angeordnet sind.

Eine unabhängig vom jeweiligen Bobinendurchmesser einsetzbare, relativ klein bauende Anordnung besteht nach einer Weiterbildung darin, dass die Backengreifer als radial gegen die Innenfläche einer Kernhülse der Bobine andrückbare Spannstege ausgebildet sind, wobei zweckmäßigerweise nach einem weiteren Vorschlag drei in Winkeln von 120° zueinander verlaufende Spannstege vorgesehen sind. Auf diese Weise lässt sich sehr leicht die um 90° geschwenkte Bobine relativ zur Bobinenaufnahme zentrieren.

Um einerseits die Bobine bei der Überführung sicher zu halten und andererseits eine sichere, exakte Einfädelung an der Bobinenaufnahme zu ermöglichen, ist nach einen zusätzlichen Vorschlag die parallel zur Kernachse der Bobine ausfahrbare Schubplatte relativ zu den inneren Spannstegen im wesentlichen über deren Eingriffslänge in die Kernhülse ausfahrbar. Auf diese Weise kann die Bobine ohne Aktivierung der weiträumige Bewegungen ausführenden Linearantriebe direkt durch einen Antrieb am Bobinenträger auf die Bobinenaufnahme geschoben werden.

Die Mehrfachfunktion des Bobinenträgers ist gemäß der Erfindung auf besonders einfache Weise derart gelöst, dass die Sauggreifer an der Außenfläche der ausfahrbaren Schubplatte angeordnet sind. Auf diese Weise können die Sauggreifer ohne Behinderung durch die inneren Backengreifer im ausgefahrenen Zustand der Schubplatte auf die Zwischenlage aufsetzen.

Die Multifunktion des Bobinenträgers wird nach einer zusätzlichen Ausgestaltung dadurch ausgeweitet, dass als zusätzliche quer zur Kernachse der Bobine anstellbare Backengreifer an der ausfahrbaren Schubplatte angeordnete, diametral gegen die Außenfläche der Bobine-Kernhülse andrückbare Spannbacken vorgesehen sind. Auf diese Weise können die äußeren Spannbacken bei ausgefahrener Schubplatte unbehindert durch die übrigen Funktionen die Kernhülse am Außenumfang ergreifen und von der Bobinenaufnahme entfernen.

Der mit der Erfindung erzielte Vorteil besteht darin, dass durch die Zusammenfassung bzw. Konzentration mehrerer Funktionen eine bessere Raumausnutzung bzw. eine komprimierte räumliche Unterbringung der Handhabungsorgane erreicht wird.

Die Erfindung wird nachfolgend anhand eines in der Zeichnung dargestellten Ausführungsbeispiels näher erläutert.

Hierbei zeigen:
- Figur 1: eine Seitenansicht eines Bobinenträgers gemäß Erfindung,
- Figur 2: eine Ansicht auf den Bobinenträger in Richtung des Pfeils Z gemäß Figur 1,
- Figur 3: eine Draufsicht auf den Bobinenträger,
- Figur 4: eine Arbeitsstellung des Bobinenträgers bei der Abnahme einer Bobine von einem Vorratsstapel,
- Figuren 5 und 6: unterschiedliche Arbeitsstellungen des Bobinenträgers beim Aufsetzen einer Bobine auf eine Bobinenaufnahme,
- Figuren 7 und 8: unterschiedliche Arbeitsstellungen des Bobinenträgers bei der Abnahme einer leeren Bobinen-Kernhülse von der Bobinenaufnahme und
- Figuren 9 und 10: unterschiedliche Arbeitsstellungen des Bobinenträgers bei der Abnahme einer Zwischenlage vom Bobinen-Vorratsstapel.

Der in den Figuren 1 bis 3 dargestellte Bobinenträger 1 ist gemäß Figur 4 auf bekannte Weise mittels Längsführungen 2, Querführungen 3 und Vertikalführungen 4 an einem Portal 6 relativ zu einem auf einer Palette 7 bereit stehenden Bobinenstapel 8 und einer einer nicht weiter dargestellten Verarbeitungseinrichtung zugeordneten Bobinenaufnahme in Form eines Lagerzapfens 9 verfahrbar angeordnet.

Der Bobinenträger 1 ist mittels eines Getriebemotors 11 an einer Achse 12 um 90° drehbar gelagert und mit einem ersten Backengreifer 13 ausgestattet, welcher drei im Winkel von 120° zueinander angeordnete Spannstege 14 aufweist. Die Spannstege 14 sind bezüglich einer Kernhülse 16 einer Bobine 17 radial auswärts gegen die Innenwandung der Kernhülse 16 mittels einer pneumatischen Spannzylinderanordnung 18 spreizbar.
Der Bobinenträger 1 ist außerdem mit einer U-förmigen Schubplatte 19 versehen, die mittels eines pneumatischen Stellzylinders 21 und Führungsstangen 22 in Längsrichtung und relativ zu den Spannstegen 14 verschiebbar ist. An der Schubplatte 19 sind vier Sauggreifer 23 angeordnet, an die über einen Pneumatikanschluss 24 Saugluft anlegbar ist.
An der Schubplatte 19 ist zusätzlich ein zweiter Backengreifer 26 angebracht, welcher zwei diametral gegen die Außenfläche der Bobinenkernhülse 16 mittels pneumatischer Stellzylinder 27 andrückbare Spannbacken 28 aufweist.

Die Arbeitsweise des Bobinenträgers 1 bei der Überführung einer Bobine 17 vom Bobinenstapel 8 zum Lagerzapfen 9 der Bobinenaufnahme gemäß den Figuren 4 bis 6 ist wie folgt:
Der Bobinenträger 1 setzt mit zurückgezogener Schubplatte 19 stirnseitig auf eine Bobine 17 auf, so dass die Spannstege 14 des Backengreifers 13 in den oberen Teil der Kernhülse 16 eintauchen. Durch Aktivieren der Spannzylinderanordnung 18 werden die Spannstege 14 gegen die Innenwand der Kernhülse 16 gespreizt.

Anschließend wird der Bobinenträger 1 mit der Bobine 17 durch Aktivierung von Linearantrieben an der Vertikalführung 4 vom Bobinenstapel abgehoben, zum Lagerzapfen 9 der Bobinenaufnahme verfahren und dabei durch Aktivierung des Getriebemotors 11 um 90° gedreht, so dass die Kernachse 29 der Bobine 17 horizontal mit der Achse des Lagerzapfens 9 fluchtet und die Bobine 17 zum Teil auf den Lagerzapfen 9 geschoben werden kann (Figur 5). Um die Bobine 17 ganz auf den Lagerzapfen 9 zu überführen, wird durch Aktivierung des Stellzylinders 21 die Schubplatte 19 so weit vorbewegt, dass sie die Kernhülse 16 von den zuvor radial einwärts bewegten und damit von der Innenwand der Kernhülse 16 gelösten Spannstegen 14 abschiebt und in gleichem Maß auf den Lagerzapfen 9 befördert (Figur 6).

Die Arbeitsweise des Bobinenträgers 1 bei der Abnahme einer leeren Kernhülse 16 vom Lagerzapfen 9 der Bobinenaufnahme gemäß den Figuren 7 und 8 ist wie folgt:

Der Bobinenträger 1 fährt mit ausgefahrener Schubplatte 19 in der um 90° abgewinkelten Drehstellung konzentrisch zur Kernachse 29 mit den geöffneten Spannbacken 28 seines Backengreifers 26 über die auf dem Lagerzapfen 9 sitzende Kernhülse 16. Durch Aktivierung der Stellzylinder 27 legen sich die Spannbacken 28 gegen die äußere Umfangsfläche der Kernhülse 16, worauf der Bobinenträger 1 durch Aktivierung des der Längsführung zugeordneten Linearantriebs zurück gefahren wird und dabei die Kernhülse 16 vom Lagerzapfen 9 abzieht.

Die Arbeitsweise des Bobinenträgers 1 bei der Abnahme einer Zwischenlage 31 vom Bobinenstapel 8 gemäß den Figuren 9 und 10 ist wie folgt:
Bevor eine neue Bobine 17 vom Bobinenstapel 8 zum Lagerzapfen 9 überführt werden kann, muss zunächst eine zwei Bobinenlagen 32 trennende Zwischenlage 31 entfernt werden. Hierzu setzt der Bobinenträger 1 bei ausgefahrener Schubplatte 1 mit seinen Sauggreifern 23 auf die Zwischenlage 31 auf, die durch Anlegen von Saugluft erfasst und gemäß Figur 9 durch Aktivierung des der Vertikalführung 4 zugeordneten Linearantriebs vom Bobinenstapel 8 abgehoben wird. Der Bobinenträger 1 wird bei gleichzeitiger Drehung um 90° verfahren und die Zwischenlage 31 durch Entlüften der Sauggreifer 23 in einen Auffangbehälter 33 entsorgt.

## Patentansprüche

1. Vorrichtung zum Handhaben von aus gewickelten Materialbahnen, insbesondere Hüllmaterialbahnen für Produkte der Tabak verarbeitenden Industrie gebildete Bobinen, durch Abnahme der Bobinen (17) von einem unter Verwendung von Zwischenlagen gebildeten Bobinenstape (8) und Überführung der Bobinen an eine einer Verarbeitungseinrichtung zugeordnete Bobinenaufnahme mittels eines um im wesentlichen 90° schwenkbaren und dabei die Kernachse der Bobine aus der vertikalen in die horizontale Lage ausrichtenden Bobinenträgers (1) mit quer zur Kernachse (29) der Bobine (17) anstellbaren Backengreifern (13; 26), **dadurch gekennzeichnet, dass** der Bobinenträger (1) mit einer parallel zur Kernachse (29) der Bobine (17) ausfahrbaren Schubplatte (19) sowie mit auf die Zwischenlage (31) aufsetzenden Sauggreifern (23) ausgestattet ist und dass die Sauggreifer (23) an der Außenfläche der ausfahrbaren Schubplatte (19) angeordnet sind.

2. Vorrichtung nach Anspruch 1, **dadurch gekennzeichnet, dass** die Backengreifer (13) als radial gegen die Innenfläche einer Kernhülse (16) der Bobine (17) andrückbare Spannstege (14) ausgebildet sind.

3. Vorrichtung nach Anspruch 2, **dadurch gekennzeichnet, dass** drei im Winkel von 120° zueinander verlaufende Spannstege (14) vorgesehen sind.

4. Vorrichtung nach einem der Ansprüche 1 bis 3, **dadurch gekennzeichnet, dass** die Schubplatte (19) relativ zu den inneren Spannstegen (14) im wesentlichen über deren Eingriffslänge in die Kernhülse (16) ausfahrbar ist.

5. Vorrichtung nach einem der Ansprüche 1 bis 4, **dadurch gekennzeichnet, dass** als zusätzliche quer zur Kernachse (29) der Bobine (17) anstellbare Backengreifer (26) an der ausfahrbaren Schubplatte (19) angeordnete, diametral gegen die Außenfläche der Bobinen-Kernhülse (16) andrückbare Spannbacken (28) vorgesehen sind.

## Claims

1. A device for handling bobbins formed by wound material webs, particularly wrapping material webs for products of the tobacco-processing industry, by removing the bobbins (17) from a bobbin stack (8) formed using interlayers and transferring the bobbins to a bobbin receiving means associated with a processing device by means of a bobbin carrier (1) having jaw grippers (13; 26) which can be set transversely to the core axis (29) of the bobbin (17), said bobbin carrier being pivotable through substantially 90° and thus aligning the core axis of the bobbin from the vertical position into the horizontal position, **characterised in that** the bobbin carrier (1) is equipped with a push plate (19) which can be withdrawn parallel to the core axis (29) of the bobbin (17) and also with suction grippers (23) which are placed on the interlayer (31) and **in that** the suction grippers (23) are arranged on the outer face of the withdrawable push plate (19).

2. A device according to Claim 1, **characterised in that** the jaw grippers (13) are constructed as clamping webs (14) which can be pressed radially against the inner face of a core shell (16) of the bobbin (17).

3. A device according to Claim 2, **characterised in that** three clamping webs (14) are provided, which extend at an angle of 120° to one another.

4. A device according to one of Claims 1 to 3, **characterised in that**, relative to the inner clamping webs (14), the push plate (19) can be withdrawn substantially over their line of contact with the core shell (16).

5. A device according to one of Claims 1 to 4, **characterised in that**, as additional jaw grippers (26) which can be set transversely to the core axis (29) of the bobbin (17), clamping jaws (28) are provided which are arranged on the withdrawable push plate (19) and can be pressed diametrically against the outer face of the bobbin core shell (16).

## Revendications

1. Dispositif pour manipuler des bobines formées de bandes de matériau enroulées, notamment de bandes de matériau d'enveloppement, pour des produits de l'industrie de transformation du tabac, par enlèvement des bobines (17) d'un empilage de bobines (8), formé moyennant l'utilisation d'éléments intercalaires, et transfert des bobines à un réceptacle de bobine associé à un appareil de transformation, au moyen d'un porte-bobine (1) pouvant pivoter sur sensiblement 90° et orientant alors l'axe du noyau de la bobine de la position verticale dans la position horizontale, le porte-bobine comportant des pinces à mors (13; 26) pouvant être mises en prise transversalement à l'axe (29) du noyau de la bobine (17), **caractérisé en ce que** le porte-bobine (1) est équipé d'une plaque de poussée (19) déployable parallèlement à l'axe (29) du noyau de la bobine (17), ainsi que de pinces aspirantes (23) se posant sur l'élément intercalaire (31), et **en ce que** les pinces aspirantes (23) sont disposées sur la surface extérieure de la plaque de poussée déployable (19).

2. Dispositif selon la revendication 1, **caractérisé en ce que** les pinces à mors (13) sont conçues sous forme de barrettes de serrage (14) pouvant être pressées radialement contre la surface intérieure d'un manchon-noyau (16) de la bobine (17).

3. Dispositif selon la revendication 2, **caractérisé en ce qu'**il est prévu trois barrettes de serrage (14) positionnées sous un angle de 120° l'une par rapport à l'autre.

4. Dispositif selon l'une des revendications 1 à 3, **caractérisé en ce que** la plaque de poussée (19) est déployable, relativement aux barrettes de serrage intérieures (14), sur sensiblement la longueur d'engagement de ces dernières dans le manchon-noyau (16).

5. Dispositif selon l'une des revendications 1 à 4, **caractérisé en ce qu'**il est prévu, en tant que pinces à mors supplémentaires (26) pouvant être mises en prise transversalement à l'axe (29) du noyau de la bobine (17), des mors de serrage (28) disposés sur la plaque de poussée déployable (19) et pouvant être pressés diamétralement contre la surface extérieure du manchon-noyau (16) de la bobine.
